# EUROPÄISCHE PATENTSCHRIFT

(11) **EP 1 327 780 B1**
(45) Veröffentlichungstag und Bekanntmachung des Hinweises auf die Patenterteilung: **01.03.2006**
(21) Anmeldenummer: 01129925.2
(22) Anmeldetag: 16.12.2001
(51) Int. Cl.: F04D 3/02, F04D 29/58, F04D 7/06, E01C 19/17, F16L 11/12, F16L 53/00

(54) **Verfahren zum Befördern von fliessfähigen Baustoffen**
Method for pumping liquified construction materials
Méthode de pompage pour matériaux de construction liquéfiés

(43) Veröffentlichungstag der Anmeldung: 16.07.2003
(73) Patentinhaber: Leutert, Herbert, 74538 Rosengarten (DE); Treffert, Sven, 74535 Mainhardt (DE)
(72) Erfinder: Treffert, Sven, 74535 Mainhardt (DE)
(74) Vertreter: Hössle Kudlek & Partner

(56) Entgegenhaltungen:
- EP-A1- 0 323 734
- EP-A2- 0 369 144
- AU-B1- 410 734
- DD-A1- 141 846
- DE-A1- 3 012 834
- DE-A1- 3 511 192
- US-A- 2 802 601
- US-A- 3 248 093
- US-A- 3 967 913
- US-A- 4 159 877
- US-A- 4 215 949
- US-A- 4 557 626
- US-A- 4 887 908
- US-A- 5 832 178
- US-A1- 2001 022 919

## Beschreibung

Die Erfindung betrifft ein Verfahren und eine Einrichtung zum Befördern von in erwärmtem Zustand fließfähigen Baustoffen.

Im Bereich des Bauwesens wird eine Vielzahl von Baustoffen eingesetzt, die sich grundsätzlich in natürliche und künstliche Baustoffe unterteilen lassen. Insbesondere beim Wohnungsbau wird in bestimmten Bereichen, bspw. im Hochbau als Estrichfußboden, Asphalt bzw. Gußasphalt verwendet, da dieser nicht brennbar ist und für eine gute Trittschalldämmung sorgt. Gußasphalt ist ein Gemisch und besteht zu ca. 8 bis 10 % aus Bitumen und ca. 90 bis 92 % aus Mineralien mit einer Körnung von 5 bis 11 mm.

Nachteilig bei Gußasphalt ist, daß dieser in flüssigem bzw. fließfähigem Zustand verarbeitet werden muß und dazu eine Temperatur von ca. 250 °C aufweisen muß. Die heiße Gußasphaltmasse muß somit auf dem Weg vom Gußasphaltkocher in kürzester Zeit zunächst zur Baustelle und dann direkt zur Einbaustelle im Hochbau gebracht werden, ohne daß die Masse zu sehr abkühlt.

Zum Transport auf der Baustelle dienen derzeit überwiegend Holzgefäße, wie Holzeimer oder Holzkisten, als Transporteinheiten. Diese werden üblicherweise mittels Tragejoch zum Einbauort getragen. Daneben dienen Schrägaufzüge mit entsprechenden Bühnen zum Fördern der Holzeinheiten zum jeweiligen Fenster des Hochbaus. Einen großen Teil der Strecke müssen die Holzgefäße aber per Hand getragen werden. Dies ist sehr zeitaufwendig und anstrengend, da die betreffende Person das schwere, heiße Holzgefäß schnell zu dem jeweiligen Einbauort tragen muß, bevor der darin befindliche Asphalt zu sehr abgekühlt ist.

Aus der Druckschrift US 4 887 908 A ist eine Vorrichtung zum Abdichten von Rissen (crack sealing) in Straßen bekannt. Bei dieser mobilen Einrichtung wird die verwendete Abdichtmasse mittels einer Pumpe über Leitungen transportiert. Das zu fördernde asphaltartige Material dient lediglich zum Abdichten von Rissen in Straßendecken und weist dabei eine Temperatur von 275° bis 350° F (176,7° C) auf.

Eine in der Druckschrift DE 2 238 334 beschriebene Rotationspumpe weist ein Pumpgehäuse mit exzentrisch gelagertem Rotor auf, an dessen Umfang mindestens zwei Treibschieber unter Federdruck in Richtung auf eine Gehäuseinnenwand verschiebbar angeordnet sind. Außerdem sind innerhalb dieses Pumpgehäuses an beiden Enden des Rotors mit diesem umlaufende Seitenscheiben angeordnet, die die am Rotor vorhandenen Treibschieber mit ihrer außenliegenden Längskante stets in einem bestimmten Mindestabstand von der Gehäuseinnenwand halten.

In der Druckschrift DE 2 212 403 ist eine Pumpe zum Pumpen von Gussasphalt aus einem Vorratsbehälter zu einer Einbaufläche offenbart. Diese Pumpe besteht aus einem zylindrischen, unter Unterdruck setzbaren Gehäuse. Auf einem Teil eines Innenumfangs des Gehäuses verläuft ein Schlauchstück. In dem Gehäuse ist ein Rotor mit Quetschrollen angeordnet, die in dem Schlauchstück befindliche Masse weiterquetschen. Dabei sind der Pumpe ein Vorratsbehälter und eine Förderleitung mit Ausleger zugeordnet, wobei die Förderleitung und der Vorratsbehälter beheizbar ausgebildet sind.

Die Druckschrift DE 199 62 101 A1 offenbart die Verwendung einer Schneckenpumpe zum Fördern von Gußasphalt.

Demgegenüber wird ein Verfahren zum Befördern von in erwärmtem Zustand fließfähigen Baustoffen vorgestellt, bei dem eine Pumpe und eine an diese Pumpe angeschlossene Leitung vorgesehen sind, und die Pumpe und die Leitung beheizt werden, wobei der fließfähige Baustoff Gußasphalt ist, der vorzugsweise verarbeitbar direkt zum Einsatzort gelangt.

Die Pumpe baut den zum Befördern der Baustoffe erforderlichen Druck mit einer Schnecke auf und ist somit eine sogenannte Schneckenpumpe, die üblicherweise eine in einem zylindrischen Schacht eingeschnittene endlose Schnecke bzw. Schraube aufweist, wobei die Schnecke zum Transport von fließfähigen Materialien verwendet wird.

Die Pumpe ist dabei vorzugsweise in der Nähe des Behälters angebracht, in dem der Vorrat an heißem Asphalt aufbewahrt ist und befördert diesen über die verbundene Leitung direkt zum Einsatzort. Wird der Asphalt mit einem LKW angeliefert, ist es möglich, diesen direkt an die Pumpe heranzufahren oder bei einer mobilen Pumpe, diese zum LKW hin zu bewegen und an diesen anzukoppeln.

Da sowohl die Pumpe als auch die Leitung beheizt werden, kann vermieden werden, daß der Asphalt bzw. der zu befördernde Baustoff zu sehr abkühlt. Der Baustoff gelangt somit verarbeitbar direkt zum Einsatzort.

Versuche haben ergeben, daß gute Ergebnisse mit Leitungslängen bis zu 50 m und bis zu einer Höhe von 30 m erzielt werden können. Aber auch bei längeren Leitungen und bei der Überbrückung größerer Höhenunterschiede kann das erfindungsgemäße Verfahren eingesetzt werden. Die Leistung der Pumpe, die sowohl Pumpen als auch Ansaugen kann, muß lediglich auf die Leitungslänge abgestimmt sein.

Zu bestimmten Zeitpunkten, vorzugsweise am Ende eines Arbeitstages, sollte dafür gesorgt sein, daß die Pumpe und die Förderleitung gereinigt werden. Hierzu kann bspw. eine geeignete Reinigungsflüssigkeit und/oder ein Reinigungsgegenstand, wie bspw. eine Kugel, vorgesehen sein, die mittels der Pumpe durch die Leitung gedrückt werden können.

Zum Heizen der Pumpe und der Leitung ist eine gemeinsame Heizeinrichtung vorgesehen. Als Heizeinrichtung dient bspw, ein Leistenbrenner, mit dem zunächst die Pumpe beheizt wird. Mit der beim Heizen der Pumpe entstehenden Abluft wird die Leitung beheizt.

Es werden vorzugsweise gasförmige und/oder flüssige Wärmeträger zum gemeinsamen Heizen der Pumpe und der Leitung eingesetzt. Diese Wärmeträger werden üblicherweise durch Heizkanäle geleitet, die die Leitung und die Pumpe umgeben. Eine andere Möglichkeit besteht darin, die Pumpe elektrisch zu beheizen, bspw. mit elektrischen Heizelementen. Werden elektrische Heizelemente verwendet, ist vorzugsweise eine Einheit zum Steuern bzw. Regeln der Temperatur vorgesehen.

Die für das Verfahren vorgesehene Einrichtung zum Befördern von in erwärmtem Zustand fließfähigen Baustoffen umfaßt eine Pumpe und eine an diese Pumpe angeschlossene Leitung. Die Pumpe und der Schlauch sind dabei beheizbar.

Als Leitung kann ein Rohr oder auch ein Schlauch, bspw. aus einem flexiblen wärmebeständigen Material, vorgesehen sein. Bei der Auswahl des Materials ist darauf zu achten, daß dieses Temperaturen von 220 °C bis 300 °C aushalten muß. Als Material bietet sich hier auch eine spezielle Stahllegierung an.

Die vorgesehene Pumpe dient zum Befördern von in erwärmtem Zustand fließfähigen Baustoffen und ist beheizbar. Hierzu sind vorzugsweise Heizkanäle vorgesehen. Diese Heizkanäle gewährleisten, daß der in der Pumpe befindliche Baustoff nicht zu sehr abkühlt. Gegebenenfalls ist es notwendig die Pumpe vor dem Befüllen mit dem zu fördernden Baustoff vorzuheizen. Mit der Pumpe kann der Baustoff in die vorgesehene Leitung gepumpt werden bzw. in der Leitung befindliches Material angesaugt werden.

Die Schnecke kann direkt beheizbar sein, d. h. daß bspw. ein Wärmeträger durch die Schnecke geleitet wird oder aber diese ein elektrisches Heizelement enthält.

Die vorgesehene Leitung ist ebenfalls beheizbar. Hierzu können Heizkanäle vorgesehen sein, die die Leitung umgeben. Durch diese wird dann bspw. der vorgesehene Wärmeträger geleitet, der dafür sorgt, daß der in der Leitung befindliche Baustoff nicht abkühlt.

Die Heizkanäle sind vorzugsweise spiralförmig um die Leitung gelegt, was bei einer Leitung aus einem flexiblen Material, bspw. einem Schlauch, der Beweglichkeit bzw. Biegsamkeit förderlich ist. Ist bspw. die Leitung als Spiralschlauch ausgebildet, können entsprechend der Form des Schlauchs verlaufende Heizelemente vorgesehen sein. Auf diese Weise ist ein kleiner Biegeradius des Schlauchs zu erreichen.

An der Leitung kann eine Endkappe zum Ableiten der Abluft vorgesehen sein.

Vorzugsweise ist die Leitung mit einer umhüllenden Isolierschicht ausgestattet. Dann befinden sich die Heizkanäle zwischen Leitungswandung und Isolierschicht.

Eine Schutzschicht schützt gegen mechanische Einflüsse und kann für eine zusätzliche Isolierung sorgen.

Weitere Vorteile und Ausgestaltungen der Erfindung ergeben sich aus der Beschreibung und der beiliegenden Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung dargestellt und wird im folgenden unter Bezugnahme auf die Zeichnung näher erläutert.
- Figur 1: zeigt eine bevorzugte Ausführungsform der erfindungsgemäßen Einrichtung in schematischer Darstellung.
- Figur 2: zeigt eine weitere bevorzugte Ausführungsform der erfindungsgemäßen Einrichtung.
- Figur 3: zeigt im Querschnitt eine bevorzugte Ausführungsform der erfindungsgemäßen Leitung.
- Figur 4: zeigt einen Abschnitt einer erfindungsgemäßen Leitung.
- Figur 5: zeigt eine bevorzugte Ausführungsform der erfindungsgemäßen Pumpe in schematischer Darstellung.
- Figur 6: zeigt eine weitere bevorzugte Ausführungsform der erfindungsgemäßen Pumpe.

In Figur 1 ist eine bevorzugte Ausführungsform der erfindungsgemäßen Einrichtung, insgesamt mit der Bezugsziffer 10 bezeichnet, schematisch dargestellt. Zu erkennen ist eine Pumpe 12 und eine Leitung 14, die über ein Anschlußstück 16 mit der Pumpe 12 verbunden ist.

Die Pumpe 12 ist als Schneckenpumpe 12 mit einem zylinderförmigen Schacht 18 und einer darin drehbar angeordneten Schnecke 20 bzw. Schraube 20 ausgebildet. Die Schnecke 20 wird mit einem Antriebsmotor 22, bspw. mit einem Elektromotor, über einen Lagerbock 24 angetrieben, d.h. um deren Längsachse gedreht. Das zu fördernde Material wird über einen Trichter 26 in die Pumpe 12 eingeleitet und von dort, bedingt durch die Drehung der Schnecke 20, in Richtung des Anschlußstücks 16 und der Leitung 14 gedrückt. Die Leitung 14 endet an dem Ort, an dem das Material bzw. der Baustoff verarbeitet werden soll, so daß dieser nicht mehr per Hand transportiert werden muß.

Um dies bei einem zu erwärmenden Baustoff zu ermöglichen, ist bei der dargestellten Einrichtung 10 eine Heizeinrichtung 28 vorgesehen, die sowohl die Pumpe 12, als auch über eine Zuleitung 30 die Leitung 14 heizt. Dies erfolgt vorzugsweise über einen Wärmeträger, der die von der Heizeinrichtung 28 erzeugte Wärme der Pumpe 12 und der Leitung 14 zuführt.

Zunächst wird die Pumpe 12 beheizt und die dabei entstehende Abluft genutzt, um über die Zuleitung 30 die Leitung 14 zu beheizen.

In Figur 2 ist eine weitere Ausführungsform der erfindungsgemäßen Einrichtung dargestellt. Die Einrichtung 40 hat eine Pumpe 42, die mobil ausgeführt ist, d.h. diese kann mit einem Rad 44 bzw. mit Rädern 44 zu einem Tank 46 gefahren werden. Über ein Anschlußstück 48 ist die mobile Pumpstation 42 an eine (nicht dargestellte) Leitung anschließbar.

Die Pumpe 42 umfaßt einen langgezogenen, zylinderförmigen Schacht 50 und eine darin befindliche Schnecke 52, die mit einem Motor 54 über einen Lagerbock 56 anzutreiben ist. Bei der gezeigten Ausführungsform ist der Motor 54 und der Lagerbock 56 zusammen mit der Pumpe 42 bewegbar. Es ist aber durchaus denkbar, daß lediglich die Pumpe 42 mobil ist und der Motor 54 und/oder der Lagerbock an einem Ort fest installiert sind.

Der in dem Tank 46 befindliche Baustoff wird über eine Zuführungsleitung 58 und eine Betätigungseinrichtung 60 in die Pumpe 42 eingelassen. Mit der Betätigungseinrichtung 60 wird dieser Vorgang ausgelöst bzw. kontrolliert. Die Zuführungsleitung 58 kann ebenfalls beheizbar sein.

Figur 3 zeigt einen Querschnitt durch eine vorteilhafte Ausführungform einer erfindungsgemäßen Leitung, die mit der Bezugsziffer 70 gekennzeichnet ist. Eine Wandung 72 definiert die Querschnittsfläche der Leitung 70, durch die das zu fördernde, typischerweise zähfließende Material gepumpt wird. Die Wandung 72 ist von einer Heizummantelung 74 umgeben, die wiederum aus vier Heizkanälen 76 zusammengesetzt ist, die die Wandung 72 vollständig umgeben. Durch diese Heizkanäle 76, die vorzugsweise spiralförmig verlaufen, wird die beim Heizen den Pumpe entstehende Abluft geleitet.

Die Leitung 70 ist mit einer Isolierschicht 78 umhüllt, die gewährleistet, daß die Wärmeenergie nicht übermäßig an die Umgebung abgegeben wird.

In der gezeigten Ausführungsform ist die Heizummantelung 74 um die Wandung 72 der Leitung 70 gelegt. Es ist aber durchaus auch denkbar, daß in der Wandung 72 der Leitung 70 bereits Heizleitungen vorgesehen sind, durch die der Wärmeträger geleitet wird.

In Figur 4 ist ein Abschnitt einer Leitung 80, und zwar der Endabschnitt, wiedergegeben. Zu erkennen ist eine die Leitung 80 umgebende Heizummantelung 82, in der Heizkanäle eingesetzt sind. Ein Griff 84 ermöglicht einem Arbeiter, das Ende der Leitung direkt an den Einsatzort heranzuführen. Dieser Griff 84 ist hohl, so daß die Abluft, wie mit Pfeilen 86 gezeigt, über eine Ableitung 88 zurückgeführt werden kann. Somit ist ein geschlossenes System realisierbar.

In Figur 5 ist eine Pumpe 90, nämlich eine Schneckenpumpe 90, dargestellt. Diese setzt sich aus einem Schacht 92 und einer Schnecke 94 zusammen. Weiterhin ist eine Heizeinrichtung 95 dargestellt. Unterhalb der Pumpe 90 und entlang dieser verläuft ein von der Heizeinrichtung 95 betätigtes Heizelement 96, das dafür sorgt, daß die Pumpe 90 über die ganze Länge beheizbar ist.

Die Schnecke 94 weist eine Welle 98 und an der Welle 98 angebrachte Schaufeln 100 auf. Die die Längsachse der Schnekke 94 definierende Welle 98 kann hohl ausgebildet sein, so daß durch diese ein Wärmeträger geleitet werden kann und somit die Schnecke 94 direkt beheizt werden kann. Eine andere Variante sieht vor, daß in der Welle 98 ein elektrisches Heizelement vorgesehen ist. Ein solches kann selbstverständlich auch in der Wandung des Schachts 92 installiert sein.

In Figur 6 ist eine weiter Pumpe 110 dargestellt, die wiederum aus einem Schacht 112 und einer Schnecke 114 zusammengesetzt ist.

Figur 6 zeigt weiterhin eine Heizeinrichtung 116, die mit einer Heizummantelung 118 verbunden ist. Diese Heizummantelung umgibt den Schacht 112 der Pumpe 110 vollständig. In der Heizummantelung 118 können wiederum Heizkanäle vorgesehen sein.

Die Pumpe 110 wird auf diese Weise sicher geheizt. Die dabei entstehende Abluft wird über eine Zuleitung 120 einer (nicht dargestellten) Leitung zugeführt.

Es gibt unterschiedliche Möglichkeiten, die erfindungsgemäße Pumpe und die erfindungsgemäße Leitung zu beheizen. Die gezeigten Vorgehensweisen stellen nur eine Auswahl davon dar und sind selbstverständlich auf beliebige Art und Weise miteinander kombinierbar.

## Patentansprüche

1. Verfahren zum Befördern von in erwärmtem Zustand fließfähigen Baustoffen mit einer Pumpe (12, 42, 90, 110) und einer an diese Pumpe (12, 42, 90, 110) angeschlossene Leitung (14, 70, 80), bei dem die Pumpe (12, 42, 90, 110) und die Leitung beheizt werden, wobei der fließfähige Baustoff Gußasphalt ist, wobei die Pumpe einen zum Befördern der Baustoffe erforderlichen Druck mit einer Schnecke (20, 52, 94, 114) aufbaut, wobei zum Heizen der Pumpe (12, 42, 90, 110) und der Leitung (14, 70, 80) eine gemeinsame Heizeinrichtung (28, 95, 116) vorgesehen ist, **dadurch gekennzeichnet, daß** mit der gemeinsamen Heizeinrichtung zunächst die Pumpe beheizt wird, und wobei mit beim Heizen der Pumpe entstehender Abluft die Leitung beheizt wird.

2. Verfahren nach Anspruch 1, bei dem der Gußasphalt ein Gemisch ist, daß zu ca. 8 bis 10 % aus Bitumen und ca. 90 bis 92 % aus Mineralien besteht.

3. Verfahren nach Anspruch 2, bei dem die in dem Gußasphalt enthaltenen Mineralien eine Körnung von 5 bis 11 mm haben.

4. Verfahren nach Anspruch 1, bei dem die gemeinsame Heizeinrichtung (28, 95, 116) ein Leistenbrenner ist.

5. Verfahren nach einem der Ansprüche 1 bis 4, bei dem zum gemeinsamen Heizen der Pumpe (12, 42, 90, 110) und der Leitung (14, 70, 80) gasförmige und/oder flüssige Wärmeträger eingesetzt werden.

6. Verfahren nach Anspruch 5, bei dem die Wärmeträger zum Heizen durch Heizkanäle (76) geleitet werden.

7. Verfahren nach einem der Ansprüche 1 bis 6, bei dem als Leitung eine Leitung aus einer stahllegierung, die 220 °C bis 300 °C aushält, verwendet wird.

8. Verfahren nach Anspruch 1, bei der die Schnecke (20, 52, 94, 114) direkt beheizbar ist.

9. Verfahren nach einem der Ansprüche 1 bis 7, bei dem als Leitung (14, 70, 80) ein Rohr vorgesehen ist.

10. Verfahren nach einem der Ansprüche 1 bis 7, bei dem als Leitung (14, 70, 80) ein Schlauch vorgesehen ist.

11. Verfahren nach einem der Ansprüche 1 bis 10, bei dem die Leitung (14, 70, 80) elektrisch beheizt wird.

## Claims

1. Process for conveying construction materials which are flowable in the heated state by means of a pump (12, 42, 90, 110) and a pipe (14, 70, 80) connected to this pump (12, 42, 90, 110), wherein the pump (12, 42, 90, 110) and the pipe (14, 70, 80) are heated, wherein the flowable construction material is pourable asphalt and the pump builds up the pressure needed to convey by means of a worm conveyor, wherein a common heating device or heating apparatus (28, 95, 116) is provided for heating the pump (12, 42, 90, 110) and the pipe (14, 70, 80), **characterized in that** the common heating device (28, 95, 116) is used to heat the pump to begin with and the pipe (14, 70, 80) is heated with the exhaust air produced during the heating of the pump (12, 42, 90, 110).

2. Process to claim 1, wherein the pourable asphalt is a mixture and consists of about 8 to 10 % bitumen and about 90 to 92 % minerals.

3. Process according to claim 2, wherein the minerals in the pourable asphalt have a particle size of 5 to 11 mm.

4. Process according to claim 1, wherein the common heating device (28, 95, 116) is a bar-type burner.

5. Process according to one of claims 1 to 4, wherein gaseous and/or liquid heat carriers are used to heat the pump (12, 42, 90, 110) and the pipe (14, 70, 80).

6. Process according to claim 5, wherein the heat carriers are passed through heat channels (76) for the heating.

7. Process according to one of claims 1 to 6, wherein the pipe (14, 70, 80) is made of a steel alloy which is able to withstand temperatures of from 220° C to 300° C.

8. Process according to claim 1, wherein the worm conveyor is directly heatable.

9. Process according to one of claims 1 to 7, wherein the pipe (14, 70, 80) is a tube.

10. Process according to one of claims 1 to 7, wherein the pipe (14, 70, 80) is a hose.

11. Process according to one of claims 1 to 10, wherein the pipe (14, 70, 80) is electrically heated.

## Revendications

1. Procédé pour convoyer des matériaux de construction capables de s'écouler à l'état réchauffé, au moyen d'une pompe (12, 42, 90, 110) et d'une conduite (14, 70, 80) raccordée à cette pompe (12, 42, 90, 110), dans lequel la pompe (12, 42, 90, 110) et la conduite sont chauffées, le matériau de construction capable de s'écouler étant de l'asphalte à couler, la pompe engendrant la pression nécessaire pour le convoyage des matériaux de construction au moyen d'une vis (20, 52, 94, 114), dans lequel pour le chauffage de la pompe (12, 42, 90, 110) et de la conduite (14, 70, 80) est prévu un dispositif de chauffage commun (28, 95, 116), **caractérisé en ce que**, au moyen du dispositif de chauffage commun, on chauffe tout d'abord la pompe, et la conduite est chauffée avec l'air vicié qui se produit lors de chauffage de la pompe.

2. Procédé selon la revendication 1, dans lequel l'asphalte à couler est un mélange qui est formé à raison d'environ 8 à 10 % de bitume et d'environ 90 à 92 % de matières minérales.

3. Procédé selon la revendication 2, dans lequel les matières minérales contenues dans l'asphalte à couler présentent une granulométrie de 5 à 11 mm.

4. Procédé selon la revendication 1, dans lequel le dispositif de chauffage commun (28, 95, 116) est un brûleur en ligne.

5. Procédé selon l'une des revendications 1 à 4, dans lequel on utilise des caloporteurs sous forme gazeuse et/ou liquide pour le chauffage commun de la pompe (12, 42, 90, 110) et de la conduite (14, 70, 80).

6. Procédé selon la revendication 5, dans lequel les caloporteurs destinés au chauffage sont menés via des canaux de chauffage (76).

7. Procédé selon l'une des revendications 1 à 6, dans lequel on utilise à titre de conduite une conduite en alliage d'acier qui résiste à une température de 220 °C à 300 °C.

8. Procédé selon la revendication 1, dans lequel la vis (20, 52, 94, 114) est susceptible d'être chauffée directement.

9. Procédé selon l'une des revendications 1 à 7, dans lequel il est prévu un tube à titre de conduite (14, 70, 80).

10. Procédé selon l'une des revendications 1 à 7, dans lequel il est prévu un tuyau à titre de conduite (14, 70, 80).

11. Procédé selon l'une des revendications 1 à 10, dans lequel la conduite (14, 70, 80) est chauffée par voie électrique.
